# EUROPÄISCHE PATENTSCHRIFT

(11) **EP 1 227 742 B1**
(45) Veröffentlichungstag und Bekanntmachung des Hinweises auf die Patenterteilung: **25.02.2004**
(21) Anmeldenummer: 00975994.5
(22) Anmeldetag: 03.11.2000
(51) Int. Cl.: A45D 19/02

(54) **BEHÄLTERAUFSATZ**
CONTAINER TOP
EMBOUT DE CONTENANT

(30) Priorität: 12.11.1999 DE 19954450
(43) Veröffentlichungstag der Anmeldung: 07.08.2002
(73) Patentinhaber: Wella Aktiengesellschaft, 64274 Darmstadt (DE)
(72) Erfinder: HILDEBRANDT, Bodo, 64560 Riedstadt (DE); BUHEITEL, Horst, 95111 Rehau (DE)
(86) Internationale Anmeldenummer: PCT/EP2000/010865
(87) Internationale Veröffentlichungsnummer: WO 2001/035789

(56) Entgegenhaltungen:
- EP-A- 0 523 460
- EP-A- 0 890 326
- US-A- 1 646 324
- US-A- 1 858 613
- US-A- 3 101 086
- US-A- 3 570 499
- US-A- 4 543 913
- US-A- 5 125 423
- PATENT ABSTRACTS OF JAPAN vol. 1996, no. 04, 30. April 1996 (1996-04-30) & JP 07 322915 A (SHISEIDO CO LTD), 12. Dezember 1995 (1995-12-12)

## Beschreibung

Die Erfindung betrifft einen Behälteraufsatz nach der Gattung des Oberbegriffs des Anspruchs 1.

Ein solcher mit einem Vorratsbehälter verbundener Aufsatz mit Hohlzinken zum Applizieren eines flüssigen Haarbehandlungsmittels auf Kopfhaar ist beispielsweise aus der US 3,101,086 A1 bekannt und dient dazu, insbesondere für eine Selbstanwendung, Haarsträhnen oder das ganze Kopfhaar mit dem Haarbehandlungsmittel - wie beispielsweise ein Haarfärbemittel - möglichst vollständig zu benetzen, wozu die Hohlzinken mit dem austretenden Haarbehandlungsmittel mehrmals durch das Kopfhaar gestrichen werden, was aber nur mit - in der Regel geschützten - Händen durch weiteres manuelles Verteilen des Haarbehandlungsmittels an der Haarsträhne erreicht werden kann

Aufgabe der Erfindung ist es daher, einen gattungsgleichen Behälteraufsatz zu schaffen, der weitestgehend ein weiteres manuelles Verteilen des Haarbehandlungsmittels nach dem Applizieren überflüssig macht beziehungsweise, der eine bessere Benetzung des Haarbehandlungsmittels auf das Kopfhaar ermöglicht.

Gelöst wird diese Aufgabe nach dem kennzeichnenden Teil des Anspruchs 1. Weitere vorteilhafte Weiterbildungen der Erfindung gehen aus den Unteransprüchen hervor.

Durch die zwischen den Hohlzinken angeordneten Kammzinken wird eine gleichmäßigere Benetzung und Verteilen des Haarbehandlungsmittels auf das Kopfhaar erreicht. Außerdem wird durch die Kammzinken ein schnelles und leichtes Applizieren erreicht durch das Entwirren des trockenen Kopfhaars. Weiterhin wird durch die Kammfunktion der Kammzinken erreicht, daß die Kopfhaare nicht von den Hohlzinken verrutschen. Dadurch, daß die Kammzinken ungefähr eine halbe Länge der Hohlzinken aufweisen, kann eine relativ dicke Haarsträhne zwischen den Hohlzinken geführt werden.

Durch die leicht konisch ausgestalteten Kamm- und Hohlzinken läßt sich der Aufsatz leichter aus dem Haar nehmen.

Die Austrittsöffnungen können wahlweise am unteren Zinkenende oder seitlich angeordnet sein.

Die elastisch ausgebildeten Hohlzinken weisen den Vorteil auf, daß diese sich an eine Kopfform anpassen.

Die Erfindung wird anhand von zwei Ausführungsbeispielen näher erläutert. Es zeigt:
- Fig.1: in einer perspektivischen Darstellung einen Behälteraufsatz in einem ersten Ausführungsbeispiel;
- Fig.2: in einer seitlichen Schnittdarstellung den Aufsatz nach der Fig. 1;
- Fig.3: in einer Seitenansicht den Aufsatz;
- Fig.4: in einer Draufsicht den Aufsatz;
- Fig.5: in einer seitlichen Schnittdarstellung eine Verschlußkappe;
- Fig.6: in einem Schnitt VI-VI nach der Fig.5 die Verschlußkappe in einer vergrößerten Darstellung;
- Fig.7: in einer perspektivischen Darstellung die Verschlußkappe;
- Fig.8: in einer Draufsicht die Verschlußkappe;
- Fig.9: in einer Draufsicht einen Behälteraufsatz in einem zweiten Ausführungsbeispiel, und
- Fig.10: den Behälteraufsatz nach der Fig. 2, jedoch mit seitlichen Austrittsöffnungen.

Fig. 1 zeigt in einem ersten Ausführungsbeispiel einen Behälteraufsatz 1 zum Applizieren eines flüssigen Haarbehandlungsmittels 2 (Fig.2)auf Kopfhaar, der mehrere im wesentlichen gleichlange Hohlzinken 3 auf einem Zinkengrund 4 aufweist, die einen Innenkanal 5 aufweisen, der wenigstens im Bereich 6 eines Zinkenendes 7 mit mindestens einer Austrittsöffnung 8 versehen ist. Zwischen den Hohlzinken 3 sind Kammzinken 9 angeordnet, die ungefähr eine halbe Länge L der Hohlzinken 3 aufweisen und sind wie die Hohlzinken 3 konisch ausgestaltet. Die Austrittsöffnungen 8 sind am unteren Zinkenende 7 der Hohlzinken 3 angeordnet. Die drei Hohlzinken 3 und die zwei Kammzinken 9 sind in einer Reihe angeordnet, wobei die Austrittsöffnungen 8 in einer Ebene 11 der Reihe ausgerichtet sind.

Zum Verbinden des Aufsatzes 1 mit einem gestrichelt dargestellten, knautschbaren Vorratsbehälter 10 ist der Aufsatz 1 mit einem Innengewinde 12 und der Behälter 10 mit einem entsprechenden Außengewindehals 13 versehen. Ein Applizieren des Haarbehandlungsmittels 2 erfolgt durch entsprechendes manuelles Drücken auf die Behälterwand des Behälters 10, wobei die Zinken 3 im wesentlichen nach unten zum Kopfhaar gerichtet sind (Fig. 2). Die wenigstens Hohlzinken 3 sind elastisch ausgebildet, wodurch diese sich an eine Kopfform anpassen können.

In den Figuren 5, 7 und 8 ist in verschiedenen Ansichten eine Verschlußkappe 14 dargestellt zum Verschließen der Austrittsöffnungen 3. Diese Funktion ist in der Fig. 6 dargestellt, wobei die Verschlußkappe 14 sich mit mindestens dem mittleren Hohlzinken 3 verschnappt und durch manuelles Drücken auf die unteren Seitenbereiche 15 wieder gelöst werden kann.

Ein zweites Ausführungsbeispiel eines Aufsatzes 1.1 ist in der Fig. 9 dargestellt, wobei die Hohl- und Kammzinken 3, 9 in einem Kreis angeordnet sind. Dadurch muß der Aufsatz 1.1 zum Kopfhaar hin nicht orientiert werden, was einen Handhabungsvorteil ergibt.

In der Fig. 10 ist der Aufsatz 1 nach der Fig. 2 dargestellt, jedoch mit seitlichen Auftrittsöffnungen 8, wodurch ein direkter Kontakt mit der Kopfhaut ausgeschlossen ist.

### Bezugsziffernliste

- 1: Behälteraufsatz
- 2: Haarbehandlungsmittel
- 3: Hohlzinken
- 4: Zinkengrund
- 5: Innenkanal
- 6: Bereich
- 7: Zinkenende
- 8: Austrittsöffnung
- 9: Kammzinken
- 10: Vorratsbehälter
- 11: Ebene
- 12: Innengewinde
- 13: Außengewindehals
- 14: Verschlußkappe
- 15: Seitenbereich

## Patentansprüche

1. Behälteraufsatz (1,1.1) zum Applizieren eines flüssigen Haarbehandlungsmittels (2) auf Kopfhaar, der mehrere im wesentlichen gleichlange Hohlzinken (3) auf einem Zinkengrund (4) aufweist, die einen Innenkanal (5) aufweisen, der wenigstens im Bereich (6) eines Zinkenendes (7) mit mindestens einer Austrittsöffnung (8) versehen ist, wobei zwischen den Hohlzinken (3) Kammzinken (9) angeordnet sind, **dadurch gekennzeichnet, daß** die Kammzinken (9) ungefähr eine halbe Länge (L) der Hohlzinken (3) aufweisen.

2. Aufsatz nach Anspruch 1; **dadurch gekennzeichnet, daß** die Kammzinken (9) konisch ausgestaltet sind.

3. Aufsatz nach Anspruch 1, **dadurch gekennzeichnet, daß** die Austrittsöffnungen (8) am unteren Zinkenende (7) der Hohlzinken (3) angeordnet sind.

4. Aufsatz nach Anspruch 1, **dadurch gekennzeichnet, daß** die Austrittsöffnungen (8) seitlich angeordnet sind.

5. Aufsatz nach Anspruch 1, **dadurch gekennzeichnet, daß** die Hohlzinken (3) und die Kammzinken (9) in einer Reihe angeordnet sind.

6. Aufsatz nach Anspruch 5, **dadurch gekennzeichnet, daß** die Austrittsöffnungen (8) in einer Ebene (11) der Reihe ausgerichtet sind.

7. Aufsatz nach Anspruch 1, **dadurch gekennzeichnet, daß** drei in einer Reihe angeordnete Hohlzinken (3) vorgesehen sind, zwischen denen jeweils ein Kammzinken (9) angeordnet ist.

8. Aufsatz nach Anspruch 1, **dadurch gekennzeichnet, daß** der Aufsatz (1) ein Innengewinde (12) aufweist zum Verbinden mit einem ein Außengewindehals (13) aufweisenden Vorratsbehälter (10).

9. Aufsatz nach Anspruch 1, **dadurch gekennzeichnet, daß** die Hohlzinken (3) mit einer gemeinsamen Verschlußkappe (14) verschließbar ausgebildet sind.

10. Aufsatz nach Anspruch 1, **dadurch gekennzeichnet, daß** wenigstens die Hohlzinken (3) elastisch ausgebildet sind.

11. Aufsatz nach Anspruch 1, **dadurch gekennzeichnet, daß** die Hohlzinken (3) und die Kammzinken (9) in mindestens einem Kreis angeordnet sind.

## Claims

1. Container attachment (1,1.1) which is intended for applying a liquid hair-treatment composition (2) to head hair and which has a plurality of hollow teeth (3) of essentially equal length on a tooth base (4), the hollow teeth having an inner channel (5) which is provided, at least in the region (6) of one tooth end (7), with at least one outlet opening (8), and comb teeth (9) being arranged between the hollow teeth (3), **characterized in that** the comb teeth (9) are approximately half the length (L) of the hollow teeth (3).

2. Attachment according to Claim 1, **characterized in that** the comb teeth (9) are of conical configuration.

3. Attachment according to Claim 1, **characterized in that** the outlet openings (8) are arranged at the bottom end (7) of the hollow teeth (3).

4. Attachment according to Claim 1, **characterized in that** the outlet openings (8) are arranged laterally.

5. Attachment according to Claim 1, **characterized in that** the hollow teeth (3) and the comb teeth (9) are arranged in a row.

6. Attachment according to Claim 5, **characterized in that** the outlet openings (8) are aligned along a plane of the row.

7. Attachment according to Claim 1, **characterized in that** three hollow teeth (3) arranged in a row are provided, in each case one comb tooth (9) being arranged therebetween.

8. Attachment according to Claim 1, **characterized in that** the attachment (1) has an internal thread (12) for connection to a supply container (10) which has an externally thread neck (13).

9. Attachment according to Claim 1, **characterized in that** the hollow teeth (3) are designed such that they can be closed by a common closure cap (14).

10. Attachment according to Claim 1, **characterized in that** at least the hollow teeth (3) are of elastic design.

11. Attachment according to Claim 1, **characterized in that** the hollow teeth (3) and the comb teeth (9) are arranged in at least one circle.

## Revendications

1. Embout de contenant (1, 1.1) pour l'application d'un moyen de traitement capillaire liquide (2) sur les cheveux, lequel présente plusieurs dents creuses (3) essentiellement de même longueur sur une base de dents (4), lesquelles présentent un conduit interne (5) qui est pourvu au moins dans la région (6) d'une extrémité de dent (7) d'au moins une ouverture de sortie (8), des dents de peigne (9) étant disposées entre les dents creuses (3), **caractérisé en ce que** les dents de peigne (9) présentent approximativement une longueur (L) deux fois moins grande que celle des dents creuses (3).

2. Embout selon la revendication 1, **caractérisé en ce que** les dents de peigne (9) sont configurées de manière conique.

3. Embout selon la revendication 1, **caractérisé en ce que** les ouvertures de sortie (8) sont disposées à l'extrémité inférieure (7) des dents creuses (3).

4. Embout selon la revendication 1, **caractérisé en ce que** les ouvertures de sortie (8) sont disposées latéralement.

5. Embout selon la revendication 1, **caractérisé en ce que** les dents creuses (3) et les dents de peigne (9) sont disposées en rangée.

6. Embout selon la revendication 5, **caractérisé en ce que** les ouvertures de sortie (8) sont orientées dans un plan de la rangée.

7. Embout selon la revendication 1, **caractérisé en ce que** trois dents creuses (3) disposées en rangée sont prévues, entre lesquelles est disposée une dent de peigne (9) respective.

8. Embout selon la revendication 1, **caractérisé en ce que** l'embout (1) présente un filetage interne (12) pour le raccordement à un contenant de réserve (10) présentant un col fileté extérieur (13).

9. Embout selon la revendication 1, **caractérisé en ce que** les dents creuses (3) sont réalisées de manière à pouvoir être fermées avec un capuchon de fermeture commun (14).

10. Embout selon la revendication 1, **caractérisé en ce qu'**au moins les dents creuses (3) sont réalisées élastiquement.

11. Embout selon la revendication 1, **caractérisé en ce que** les dents creuses (3) et les dents de peigne (9) sont disposées au moins dans un cercle.
